# EUROPÄISCHE PATENTSCHRIFT

(11) **EP 1 638 675 B1**
(45) Veröffentlichungstag und Bekanntmachung des Hinweises auf die Patenterteilung: **01.07.2009**
(21) Anmeldenummer: 04730991.9
(22) Anmeldetag: 04.05.2004
(51) Int. Cl.: B01F 5/00, B01J 19/00, B01J 19/26, B01J 19/02, B01F 13/10

(54) **DISPERGIERVORRICHTUNG**
DISPERSING DEVICE
DISPERSEUR

(30) Priorität: 05.05.2003 DE 20306915 U
(43) Veröffentlichungstag der Anmeldung: 29.03.2006
(73) Patentinhaber: EKATO Process Technologies GmbH, 79098 Freiburg i.Br. (DE)
(72) Erfinder: BUCHHOLZ, Marko, 31608 Marklohe (DE)
(74) Vertreter: Hering, Hartmut
(86) Internationale Anmeldenummer: PCT/EP2004/004741
(87) Internationale Veröffentlichungsnummer: WO 2004/098758

(56) Entgegenhaltungen:
- WO-A-01/28670
- WO-A-01/51918
- WO-A-98/00228
- DE-A- 10 141 054
- FR-A- 2 014 450
- GB-A- 1 060 540
- US-A- 4 506 987
- PATENT ABSTRACTS OF JAPAN Bd. 005, Nr. 120 (C-065), 4. August 1981 (1981-08-04) -& JP 56 058530 A (KONISHIROKU PHOTO IND CO LTD), 21. Mai 1981 (1981-05-21)
- JACOBSON S C ET AL: "MICROFLUIDIC DEVICES FOR ELECTROKINETICALLY DRIVEN PARALLEL AND SERIAL MIXING" ANALYTICAL CHEM, AM CHEM SOC COLUMBUS, US, Bd. 71, Nr. 20, 15. Oktober 1999 (1999-10-15), Seiten 4455-4459, XP000854089 ISSN: 0003-2700
- UKITA H ET AL: "A SHUTTLECOCK OPTICAL ROTATOR-ITS DESIGN, FABRICATION AND EVALUATION FOR A MICROFLUIDIC MIXER" IEEE JOURNAL OF SELECTED TOPICS IN QUANTUM ELECTRONICS, IEEE SERVICE CENTER, US, Bd. 8, Nr. 1, Januar 2002 (2002-01), Seiten 111-117, XP001116253 ISSN: 1077-260X

## Beschreibung

Die Erfindung betrifft eine Dispergiervorrichtung, insbesondere zum Dispergieren, Homogenisieren und Mischen von fluiden Mehrkomponentensystemen sowie zum Dispergieren, Homogenisieren und Mischen und Mikronisieren von Feststoffen.

Dispergiervorrichtungen dieser Art werden gewöhnlich in Verbindung mit Hochdruckhomogenisatoren eingesetzt.

In JP 56 058530 A ist eine Hochdrucktechnik zur Herstellung feiner Emulsionen und Suspensionen gezeigt. Als bestimmende Faktoren werden (nur) die Scherkräfte in einer Art Düsensystem genannt. In dieser Druckschrift ist ein einstufiges System angegeben; Austrittsdüsen sind nicht gezeigt.

WO 98/00228 A zeigt eine Dispergiervorrichtung mit einem Ventilsystem mit Scherspalten (das einstufig ist). Eine Verweilzeit ist gemäß dieser Druckschrift fest vorgegeben. Gemäß der Zusammenfassung werden zur Dispergierung nahezu nur Dehnkräfte verwendet.

WO 01/28670 A zeigt eine Dispergiervorrichtung mit einem Düsenkörper, in den mit dem Innenraum in Verbindung stehende Eintritts- und Austrittsdüsen eingesetzt sind, wobei wenigstens ein Paar Eintrittsdüsen und ein Paar Austrittsdüsen vorgesehen sind.

Die als nächstliegend angesehene Druckschrift DE 101 41 054 A zeigt einen Strahlreaktor zur Durchführung physikalischer und chemischer Stoffumwandlungen mit einem gasgefüllten Reaktorgehäuse mit seitlichen Öffnungen mit justierbar gelagerten Fluideingängen und diesen jeweils gegenüberliegenden Fluidausgängen.

Die Aufgabe der Erfindung besteht somit darin, eine Vorrichtung zum Dispergieren, Mikronisieren usw. der dispersen Phase zur Verfügung zu stellen, mit welcher eine Stabilisierung der erzeugten Tropfen, Partikel usw. erreicht werden kann.

Diese Aufgabe wird insbesondere durch eine Vorrichtung erreicht, wie sie im Anspruch 1 angegeben ist, wobei der Innenraum, in Verbindung mit den Eintrittsdüsen und Austrittsdüsen, derart ausgebildet ist, dass in ihm eine Strömungsform auftritt, durch welche die gewünschte effiziente Stabilisierung der erzeugten Tropfen, Partikel usw. erreicht werden kann. Weiterhin ist der Durchflussquerschnitt der Austrittsdüsen größer als der Durchflussquerschnitt der Eintrittsdüsen. Insbesondere kann durch die erfindungsgemäße Ausgestaltung einer Vorrichtung zum Dispergieren, Mikronisieren usw. eine gute Stabilisierung des Produkts erreicht werden.

Vorteilhafte Ausgestaltungen der Erfindung sind in den abhängigen Ansprüchen angegeben.

Die Eintrittsdüse und die Austrittsdüse weisen vorzugsweise einen kreisförmigen, rechteckigen oder elliptischen Querschnitt auf.

Die Eintrittsdüse weist bevorzugt einen Durchmesser bzw. eine Schlitzweite im Bereich von etwa 0,1 bis 5 mm und insbesondere im Bereich von etwa 0,2 bis 0,6 mm auf.

Die Austrittsdüse weist bevorzugt einen Durchmesser bzw. eine Schlitzweite im Bereich von etwa 0,1 bis 10,0 mm und insbesondere im Bereich von etwa 0,2 bis 2,0 mm auf.

Sowohl die Eintrittsdüsen als auch die Austrittsdüsen sind vorteilhafterweise jeweils in einem Winkel im Bereich von etwa 10° bis 350° relativ zueinander angeordnet, wobei ein Idealfall im Bereich von etwa 45° bis 315° geeignet ist, und ein Winkel α von im Wesentlichen 180° bevorzugt wird.

Jede der Eintrittsdüsen und der Austrittsdüsen ist zweckmäßigerweise mit einem Düsenhalter versehen, in welchem die eigentliche Düse aufgenommen ist.

Der Düsenhalter ist vorzugsweise mit einem konischen Zulauf und/oder einem konischen Auslauf ausgestattet.

Nach einer Weiterbildung können die Eintrittsdüsen eines Düsenpaars parallel versetzt zueinander angeordnet sein.

Ferner können die Eintrittsdüsen in einem Winkel β geschwenkt zur Längsmittelachse des Düsenkörpers angeordnet sein, und zwar derart, dass die Mittelachse der jeweiligen Eintrittsdüse exzentrisch zum Mittelpunkt der Dispergiervorrichtung verläuft.

Der Winkel β kann bezogen auf die Längsmittelachse der Dispergiervorrichtung im Bereich von etwa 0° bis 80° liegen.

Die Anzahl von vorgesehenen Eintrittsdüsen und Austrittsdüsen ist vorzugsweise ungerade, wie z.B. drei, fünf oder sieben.

Vorzugsweise bestehen die Düsen aus einem besonders verschleißfesten Material, wie zum Beispiel Saphir, Diamant, Siliziumkarbid oder Keramik.
Beispielsweise Ausführungsformen der Erfindung werden nachfolgend an Hand der Zeichnung erläutert. Es zeigen:
- Fig. 1: einen Querschnitt der erfindungsgemäßen Dispergiervorrichtung,
- Fig. 2: im Schnitt eine Düse mit ihrer Halterung,
- Fig. 3: schematisch die Anordnung der Düsen im Winkel zueinander,
- Fig. 4a: und 4b Beispiele für den Strömungsverlauf im Innenraum der Dispergiervorrichtung, und
- Fig. 5 und 6: schematisch Beispiele für den Einbau der Eintrittsdüsen in den Düsenkörper.

Die Dispergiervorrichtung 10 nach Figur 1 umfaßt einen Düsenkörper 12, vorzugsweise aus Edelstahl, mit quadratischem oder rechteckigem Querschnitt. Der Querschnitt kann aber auch, wie in Figur 3 dargestellt, kreisförmig ausgebildet sein.

In den Düsenkörper 12 sind, wie Figur 1 zeigt, zwei Eintrittsdüsen, allgemein mit 14 bezeichnet, und zwei Austrittsdüsen, allgemein mit 16 bezeichnet, eingesetzt. Die Düsen 14, 16 stehen über entsprechende Bohrungen 18 mit einem zentralen Innenraum 20 in Verbindung. Der Innenraum 20 kann einen kreisförmigen, quadratischen, rechteckigen oder elliptischen Querschnitt aufweisen. Die Einlassdüsen 14 und die Auslassdüsen 16 sind stets paarweise ausgebildet, wobei mindestens ein Paar Einlassdüsen 14 und ein Paar Auslassdüsen 16 vorgesehen sind. Es kann aber auch eine ungerade Zahl von Einlassdüsen und Auslassdüsen, z.B. 3, 5 oder 7, vorgesehen werden.

Wie insbesondere Figur 4a zeigt, umfaßt jede der Einlassdüsen und der Auslassdüsen 14, 16 einem Düsenkopf 22, der, mit Außengewinde versehen und, in eine im Düsenkörper 12 ausgebildete Gewindebohrung 42 eingeschraubt ist. Jeder Düsenkopf 22 ist mit einer Längsbohrung 24 versehen für die Zufuhr bzw. Abfuhr der zu behandelnden Stoffe.

Zwischen dem inneren Ende jedes Düsenkopfes 22 und der zugehörigen zum Innenraum 20 führenden Bohrung 18 ist ein Düsenhalter 26 angeordnet, der bei den Austrittsdüsen 16 mit dem Düsenkopf 22 zum Beispiel über entsprechende Gewinde verbunden ist. Bei den Eintrittsdüsen 14 ist der Düsenhalter 26 mittels eines kurzen an Hand von Figur 2 noch zu beschreibenden zylindrischen Bundes in die jeweilige Bohrung 18 eingesetzt.

Jede der Gewindebohrungen 42 ist, wie dargestellt, mit einer Druckentlastungsbohrung 28 versehen.

Figur 2 zeigt schematisch im Schnitt den Düsenhalter 26, in welchem eine Düse 30 aufgenommen ist. Die Durchflussrichtung durch die Düse 30 ist bei den Eintrittsdüsen wie bei den Austrittsdüsen dieselbe und durch den Pfeil P in Figur 2 gezeigt. Der Düsenhalter 26 ist mit einem Zulauf 32 zur Düse 30 und einem Ablauf 34 von der Düse 30 sowie einer den gesamten Düsenhalter 26 durchlaufenden Längsbohrung 36 versehen.

Der Querschnitt des Zulaufes 32 und der Querschnitt des Ablaufes 34 ist vorzugsweise konisch ausgebildet, kann aber auch zylindrisch sein.

Die konische Ausbildung von Zulauf 32 und Ablauf 34 führt zu einer Reduzierung des Strömungsverlustes im Zu- und Auslauf der Düsen. Außerdem bewirkt der konische Auslaß bei den Eintrittsdüsen 14 eine Zwangsaufweitung des Fluidstrahles, die sich positiv auf die Turbulenzentwicklung im Düsenkörper 12 auswirkt.

Die Düse 30 kann im Querschnitt kreisförmig, schlitzförmig oder rechteckig ausgebildet sein, wobei der Durchmesser bzw. die Schlitzweite bei der Eintrittsdüse 14/30 im Bereich von etwa 0,1 bis 5 mm, und vorzugsweise im Bereich von 0,2 bis 0,6 mm liegt. Bei schlitzförmigen oder rechteckigen Düsen beziehen sich diese Maßangaben auf den kleineren Wert, d.h. auf die Schlitzweite oder Schlitzhöhe. Die Länge der schlitzförmigen oder rechteckigen Düse 30 kann im Bereich von 1 bis etwa 50 mm liegen.

Bei der Austrittsdüse 30/16 liegt der Durchmesser bzw. die Schlitzweite im Bereich von etwa 0,1 bis 10,0 mm, und vorzugsweise im Bereich von etwa 0,2 bis 2 mm. Auch hier beziehen sich diese Maßangaben bei der schlitzförmigen oder rechteckigen Düse auf den kleineren Wert, d.h. auf die Schlitzweite oder Schlitzhöhe. Die Länge der schlitzförmigen oder rechteckigen Düse liegt beispielsweise im Bereich von 1 bis etwa 50 mm.

Der Durchmesser bzw. die Schlitzweite oder allgemein der Düsenquerschnitt ist bei der Austrittsdüse 30/16 stets größer als bei der Eintrittsdüse 30/14. Hierbei wird der Durchmesser bzw. die Schlitzweite der Austrittsdüse 30/16 so gewählt, dass etwa 1 bis unter 50 % des Gesamtdruckabfalles über den Austritt des Mediums aus der Dispergiervorrichtung erfolgt.

Der Düsenhalter 26 hat, wie Figur 2 zeigt, an seinem von der Düse 30 abgewandten Ende einen zylindrischen Bund 44, der, wie die Figuren 1 und 4 zeigen, bei den Eintrittsdüsen 14 in die Bohrungen 18 eingesetzt ist, während er bei den Austrittsdüsen 16 im Düsenkopf 22 aufgenommen ist.

Die Düse 30 besteht aus einem verschleißfesten Material, wie zum Beispiel Saphir, Diamant, Siliziumkarbid oder Keramik oder auch ähnlichen Materialien.

Der Düsenkörper 12 kann, wie zum Beispiel bei der Ausführungsform nach Figur 1, einen quadratischen Querschnitt haben, oder aber wie bei der Ausführungsform nach Figur 3, einen Kreisquerschnitt.

Bei dieser letzteren Ausführungsform sind die Eintrittsdüsen 14 und die Austrittsdüsen 16 auf einem Kreis in den Düsenkörper 12 eingebracht.

(In Figur 3 ist der Düsenkörper 12 nur schematisch dargestellt, ferner sind nur die Düsenhalter 26 der Eintrittsdüsen 14 gezeigt.)

Der Winkel α zwischen den Mittelachsen der beiden Eintrittsdüsen 14 kann im Bereich von etwa 10° bis 350°, zweckmäßigerweise im Bereich von etwa 45° bis 315° liegen, und er beträgt vorzugsweise 180°.

Auch der entsprechende Winkel zwischen den Mittelachsen der beiden Austrittsdüsen 16 kann in einem Bereich von etwa 10° bis 350°, zweckmäßigerweise in einem Bereich von etwa 45° bis 315° liegen, und er beträgt vorzugsweise 180°.

In der bevorzugten Ausführungsform, also bei einem Winkel α = 180° zwischen den beiden Eintrittsdüsen 14 treffen die eintretenden Fluidstrahlen direkt aufeinander. Dies hat zur Folge, dass der Impuls der Strahlen sich sehr schnell aufhebt, wobei der Zeitraum für die Aufhebung des Impulses der aufeinander treffenden Fluidstrahlen in erster Linie von der Strömungsgeschwindigkeit abhängig ist. Diese wiederum steht in engem Zusammenhang mit dem Druckabfall und den Stoffeigenschaften der zu behandelnden Substanzen. Wie oben bereits erwähnt, werden die Abmessungen der Düsen 30 so gewählt, dass weniger als 50% des Gesamtdruckabfalles in den Austrittsdüsen erfolgt. Dadurch kann das Maß und der Ort von Kavitationserscheinungen kontrolliert werden. Der Gesamtdruckabfall über das Düsensystem liegt über 10 bar und vorzugsweise über 100 bar.

Bei der Ausführungsform nach Figur 3, aber auch bei den Ausführungsformen nach den Figuren 1 und 4, beträgt der Winkel α zwischen den beiden Eintrittsdüsen 14 180°, und der entsprechende Winkel zwischen den beiden Austrittsdüsen 16 beträgt ebenfalls 180°.

In Figur 5 ist jedoch eine Ausführungsform dargestellt, bei der der Winkel zwischen den beiden Austrittsdüsen 16 180° beträgt, während der Winkel α zwischen den beiden Eintrittsdüsen 14 kleiner als 180° ist. Bei dieser Strömungsführung, bei der also die Fluidstrahlen in einem Winkel α kleiner als 180° aufeinander treffen, hebt sich der Impuls der Fluidstrahlen langsamer auf als bei α = 180°. Bei manchen Stoffsystemen (zum Beispiel bei einer langsameren Adsorptionsgeschwindigkeit des Emulgators) kann jedoch eine solche Anordnung zweckmäßig sein.

Bei der Ausführungsform nach Figur 6 sind die Längsmittelachsen 40 der beiden. Eintrittsdüsen 14 parallel zueinander versetzt, was zur Folge hat, dass die Fluidstrahlen gezielt aneinander vorbei strömen. Im Grenzbereich der beiden Fluidstrahlen wird jedoch eine intensive Durchmischung erreicht, wobei das Ausmaß dieser Durchmischung abhängig von der Größe der Parallelversetzung der beiden Eintrittsdüsen steuerbar ist. Dies kann bei heterogenen Systemen zu einer gezielten Bi- oder Mehrmodalität in der Größenverteilung der dispersen Phase führen.

Eine andere Möglichkeit, die Fluidstrahlen bei den Eintrittsdüsen 14 nicht direkt aufeinander treffen zu lassen, ist in Figur 3 schematisch dargestellt.

Relativ zur Längsmittelachse 38 (oder Längsmittelebene) des Düsenkörpers 12 kann die in Figur 3 untere Eintrittsdüse 26/14 um einen Winkel β geschwenkt werden. Mit 40 ist hierbei die Mittelachse der geschwenkten Eintrittsdüse 26/14 bezeichnet. Der Schwenkpunkt ist aber nicht der Mittelpunkt M des Düsenkörpers 12, sondern ein Punkt S, der gegeben ist durch den Schnittpunkt der Längsmittelachse 38 mit der Wand des Innenraumes 20. Die Fluidstrahlen aus dieser in dieser Weise geschwenkten Eintrittsdüse 14 sind daher nicht direkt auf den Mittelpunkt M des Düsenkörpers 12 zu gerichtet.

Auch bei dieser Ausführungsform strömen daher die aus den beiden Eintrittsdüsen 14 kommenden Fluidstrahlen gezielt aneinander vorbei mit den bereits oben beschriebenen Folgen.

Bezogen auf die Längsmittelachse 38 kann der Winkel β im Bereich von etwa 0° bis +/- 80° liegen.

In den Figuren 4a und 4b und ebenso in den Figuren 5 und 6 sind schematisch Strömungsverläufe der zu behandelnden Stoffe im Innenraum 20 des Düsenkörpers 12 eingezeichnet.

Der oben beschriebene Druckabfall über der Austrittsdüse und die daraus resultierende Strömungsgeschwindigkeit, die mit turbulenten Schwankungsbewegungen behaftet ist, sorgen in erster Linie dafür, dass neu gebildete Grenzflächen von Emulgierhilfsmitteln benetzt werden können, und führt somit zu einer Stabilisierung des Produktes.

Die in der erfindungsgemäßen Vorrichtung zu behandelnden Stoffe sind vorzugsweise Emulsionen aus mindestens zwei ineinander nahezu unlöslichen Flüssigkeiten, Schäume mit mindestens einer gasförmigen und mindestens einer flüssigen Komponente sowie Suspensionen, bei denen mindestens eine Feststoffkomponente in einem fluiden System formuliert wird.

## Patentansprüche

1. Dispergiervorrichtung, insbesondere zum Dispergieren, Homogenisieren und Mischen von fluiden Mehrkomponentensystemen sowie zum Dispergieren, Homogenisieren, Mischen und Mikronisieren von Feststoffen, mit einem Düsenkörper (12), der einen Innenraum (20) mit einem kreisförmigen, rechteckigen oder elliptischen Querschnitt aufweist und in den mit dem Innenraum (20) in Verbindung stehende Eintritts- und Austrittsdüsen (14, 16) eingesetzt sind, wobei wenigstens ein Paar Eintrittsdüsen (14) und ein Paar Austrittsdüsen (16) vorgesehen sind, wobei der Durchflussquerschnitt der Austrittsdüsen (16) größer als der Durchflussquerschnitt der Eintrittsdüsen (14) ist.

2. Dispergiervorrichtung nach Anspruch 1, **dadurch gekennzeichnet, dass** die Eintrittsdüse (14) und die Austrittsdüse (16) einen kreisförmigen, rechteckigen oder elliptischen Querschnitt aufweisen.

3. Dispergiervorrichtung nach Anspruch 1 oder 2, **dadurch gekennzeichnet, dass** die Eintrittsdüse (14) einen Durchmesser bzw. Schlitzweite im Bereich von etwa 0,1 bis 5 mm und insbesondere im Bereich von etwa 0,2 bis 0,6 mm aufweist.

4. Dispergiervorrichtung nach einem der vorangehenden Ansprüche, **dadurch gekennzeichnet, dass** die Austrittsdüse (16) einen Durchmesser bzw. eine Schlitzweite im Bereich von etwa 0,1 bis 10,0 mm und insbesondere im Bereich von etwa 0,2 bis 2,0 mm aufweist.

5. Dispergiervorrichtung nach einem der vorangehenden Ansprüche, **dadurch gekennzeichnet, dass** sowohl die Eintrittsdüsen (14) als auch die Austrittsdüsen (16) jeweils in einem Winkel (α) im Bereich von etwa 10° bis 350° relativ zueinander angeordnet sind.

6. Dispergiervorrichtung nach Anspruch 5, **dadurch gekennzeichnet, dass** sowohl die Eintrittsdüsen (14) als auch die Austrittsdüsen (16) jeweils in einem Winkel (α) im Bereich von etwa 45° bis 315° relativ zueinander angeordnet sind.

7. Dispergiervorrichtung nach Anspruch 5, **dadurch gekennzeichnet, dass** sowohl die Eintrittsdüsen (14) als auch die Austrittsdüsen (16) jeweils in einem Winkel (α) im Bereich von 180° relativ zueinander angeordnet sind.

8. Dispergiervorrichtung nach einem der vorangehenden Ansprüche, **dadurch gekennzeichnet, dass** die Eintrittsdüsen (14) und die Austrittsdüsen (16) jeweils einen Düsenhalter (26) aufweisen, in welchem eine Düse (30) aufgenommen ist.

9. Dispergiervorrichtung nach einem der vorangehenden Ansprüche, **dadurch gekennzeichnet, dass** der Düsenhalter (26) mit einem konischen Zulauf (32) und einem konischen Auslauf (34) ausgestattet ist.

10. Dispergiervorrichtung nach einem der vorangehenden Ansprüche, **dadurch gekennzeichnet, dass** die Eintrittsdüsen (14) eines Düsenpaars parallel versetzt zueinander angeordnet sind.

11. Dispergiervorrichtung nach einem der vorangehenden Ansprüche, **dadurch gekennzeichnet, dass** wenigstens einer der Eintrittsdüsen (14) in einem Winkel (β) geschwenkt zur Längsmittelachse (38) des Düsenkörpers (12) angeordnet sind.

12. Dispergiervorrichtung nach Anspruch 11, **dadurch gekennzeichnet, dass** der Winkel (β) bezogen auf die Längsmittelachse (38) im Bereich von 0° bis etwa +/- 80° liegt.

13. Dispergiervorrichtung nach einem der Ansprüche 8 bis 12, **dadurch gekennzeichnet, dass** die Düse (30) aus verschleißfestem Material, insbesondere aus Saphir, Diamant, Siliziumkarbid oder Keramik besteht.

14. Dispergiervorrichtung nach einem der vorangehenden Ansprüche, **dadurch gekennzeichnet, dass** die Anzahl von vorgesehenen Eintrittsdüsen (14) und Austrittsdüsen (16) ungerade ist, wie z.B. drei, fünf oder sieben.

## Claims

1. Dispersion device, in particular for the dispersion, homogenisation and mixing of liquid multi-component systems and also for the dispersion, homogenisation, mixing and micronizing of solids, comprising a nozzle (12) with an internal space (20) and having a circular, rectangular or elliptical cross-section, in which are inserted inlet and outlet nozzles (14, 16) connecting with the internal space (20), whereby at least one pair of inlet nozzles (14) and one pair of outlet nozzles (16) are provided and whereby the average throughflow capacity of the outlet nozzles (16) is greater than that of the inlet nozzles (14).

2. Dispersion device in accordance with Claim 1 above, **characterized in that** the inlet nozzle (14) and the outlet nozzle (16) have a circular, rectangular or elliptical cross-section.

3. Dispersion device in accordance with Claim 1 or 2 above, **characterized in that** the inlet nozzle (14) has a diameter or a slit aperture in the range of 0.1 to 5 mm and more particularly in the range of 0.2 to 0.6 mm.

4. Dispersion device in accordance with any of the above Claims, **characterized in that** the outlet nozzle (16) has a diameter or a slit aperture in the range of 0.1 to 10.00 mm and more particularly in the range 0.2 to 2.00 mm.

5. Dispersion device in accordance with any of the above Claims, **characterized in that** both the inlet nozzles (14) and the outlet nozzles (16) are arranged at an angle (α) of approximately 10° to 350° in relation to each other.

6. Dispersion device in accordance with Claim 5 above, **characterized in that** both the inlet nozzles (14) and the outlet nozzles (16) are arranged at an angle (α) of approximately 45° to 315° in relation to each other.

7. Dispersion device in accordance with Claim 5 above, **characterized in that** both the inlet nozzles (14) and the outlet nozzles (16) are arranged at an angle (α) of approximately 180° in relation to each other.

8. Dispersion device in accordance with any of the above Claims, **characterized in that** the inlet nozzles (14) and the outlet nozzles (16) comprise a nozzle holder (26) accommodating a nozzle (30).

9. Dispersion device in accordance with any of the above Claims, **characterized in that** the nozzle holder (26) has a tapered inlet (32) and a tapered outlet (34).

10. Dispersion device in accordance with any of the above Claims, **characterized in that** the inlet nozzles (14) of each pair of nozzles are arranged in a parallel manner to each other.

11. Dispersion device in accordance with any of the above Claims, **characterized in that** at least one of the inlet nozzles (14) is tilted at an angle (β) in relation to the longitudinal axis (38) of the nozzle body (12).

12. Dispersion device in accordance with Claim 11 above, **characterized in that** the angle (β) in relation to the longitudinal axis (38) is in the range of 0° to around +/-80°.

13. Dispersion device in accordance with any of Claims 8 to 12 above, **characterized in that** the nozzle (30) is made of a resistant material, and in particular of sapphire, diamond, silicon carbide or a ceramic material.

14. Dispersion device in accordance with any of the above Claims, **characterized in that** the number of inlet nozzles (14) and outlet nozzles (16) is an odd number, for example; three, five or seven.

## Revendications

1. Dispositif de dispersion, en particulier pour disperser, homogénéiser et mélanger des systèmes fluides à plusieurs composants, ainsi que pour disperser, homogénéiser, mélanger et microniser des matières solides, avec un corps de buse (12), qui présente un espace intérieur (20) d'une section circulaire, rectangulaire ou elliptique, dans lequel sont insérées des buses d'entrée et de sortie (14, 16), qui sont reliées à l'espace intérieur (20), une paire de buses d'entrée (14) et une paire de buses de sortie (16) au moins étant prévues, la section transversale de débit des buses de sortie (16) étant supérieure à la section transversale de débit des buses d'entrée (14).

2. Dispositif de dispersion suivant la revendication 1, **caractérisé en ce que** la buse d'entrée (14) et la buse de sortie (16) présentent une section transversale circulaire, rectangulaire ou elliptique.

3. Dispositif de dispersion suivant la revendication 1 ou 2, **caractérisé en ce que** la buse d'entrée (14) présente un diamètre, à savoir une largeur de fente comprise dans une fourchette de 0,1 à 5 mm environ, en particulier, dans une fourchette de 0,2 à 0,6 mm.

4. Dispositif de dispersion suivant une des revendications précédentes, **caractérisé en ce que** la buse de sortie (16) présente un diamètre, c'est-à-dire une largeur de fente comprise dans une fourchette de 0,1 à 10,0 mm environ, en particulier dans une fourchette de 0,2 à 2,0 mm environ.

5. Dispositif de dispersion suivant une des revendications précédentes, **caractérisé en ce qu'**aussi bien les buses d'entrée (14) que les buses de sortie (16) sont respectivement disposées l'une par rapport à l'autre de manière à former un angle (α) compris dans une fourchette de 10° à 350° environ.

6. Dispositif suivant la revendication 5, **caractérisé en ce qu'**aussi bien les buses d'entrée (14) que les buses de sortie (16) sont disposées respectivement de manière à former un angle (α) compris dans une fourchette de 45° à 315° l'une par rapport à l'autre.

7. Dispositif de dispersion suivant la revendication 5, **caractérisé en ce qu'**aussi bien les buses d'entrée (14) que les buses de sortie (16) sont respectivement disposées l'une par rapport à l'autre de manière à former un angle (α) de 180° entre elles.

8. Dispositif de dispersion suivant une des revendications précédentes, **caractérisé en ce que** les buses d'entrée (14) et les buses de sortie (16) présentent respectivement un porte-buse (26), dans lequel une buse (30) est reçue.

9. Dispositif de dispersion suivant une des revendications précédentes, **caractérisé en ce que** le porte-buse (26) est équipé d'une amenée conique (32) et d'une sortie conique (34).

10. Dispositif de dispersion suivant une des revendications précédentes, **caractérisé en ce que** les buses d'entrée (14) d'une paire de buses sont disposées de manière décalées parallèlement l'une par rapport à l'autre.

11. Dispositif de dispersion suivant une des revendications précédentes, **caractérisé en ce qu'**une des buses d'entrée (14) au moins est disposée de manière pivotée d'un angle (β) par rapport à l'axe médian longitudinal (38) du corps de buse (12).

12. Dispositif de dispersion suivant la revendication 11, **caractérisé en ce que** l'angle (β) se situe dans une fourchette de 0° à +/- 80° environ par rapport à l'axe médian longitudinal (38).

13. Dispositif de dispersion suivant une des revendications 8 à 12, **caractérisé en ce que** la buse (30) est en une matière résistante à l'usure, en particulier en saphir, diamant, carbure de silicium ou en céramique.

14. Dispositif de dispersion suivant une des revendications précédentes, **caractérisé en ce que** le nombre des buses d'entrée (14) et des buses de sortie (16) prévues est impair, par exemple trois, cinq ou sept.
